# EUROPÄISCHE PATENTSCHRIFT

(11) **EP 0 653 814 B1**
(45) Veröffentlichungstag und Bekanntmachung des Hinweises auf die Patenterteilung: **14.01.1998**
(21) Anmeldenummer: 94115460.1
(22) Anmeldetag: 30.09.1994
(51) Int. Cl.: H01R 13/658

(54) **Geschirmte Anschlusseinrichtung**
Screened connecting device
Dispositif de connection blindé

(30) Priorität: 08.10.1993 DE 4334401
(43) Veröffentlichungstag der Anmeldung: 17.05.1995
(73) Patentinhaber: SIEMENS AKTIENGESELLSCHAFT, 80333 München (DE)
(72) Erfinder: Aichinger, Heinrich, D-82178 Puchheim (DE)

(56) Entgegenhaltungen:
- EP-A- 0 525 518
- DE-U- 9 301 553
- US-A- 4 611 185
- US-A- 5 092 794
- US-A- 5 195 909

## Beschreibung

Die Erfindung betrifft eine geschirmte Anschlußeinrichtung, bei der mindestens ein mit einer Schirmung versehenes Versorgungskabel innenseitig an ein leitendes Gehäuse angeschlossen ist, das frontseitig eine Öffnung für einen zu einem Gerät führenden und mit einem quaderförmigen Anschlußteil versehenen Anschlußstecker aufweist, wobei das Anschlußteil in die Öffnung einschiebbar ist und wobei der Anschlußstecker eine leitende Zugentlastungsvorrichtung für sein Anschlußkabel aufweist, welche auch der Abfangung der Schirmung dient.

Eine geschirmte Anschlußeinrichtung dieser Art ist aus der EP-A1 525 518 bekannt. Für eine gute Schirmung und hochfrequenzmäßige Abdichtung der gesamten Anschlußeinrichtung ist es auch notwendig, daß zwischen dem Gehäuse einerseits und dem Stecker andererseits eine gute leitende Verbindung besteht.

Aus der US-A-5 195 909 ist ein Stecker bekannt, dessen Anschlußteil von vornherein außen ein Abschirmblech aufweist, welches die innenliegenden Kontaktstifte abschirmt. Bei der Entgegenhaltung sind im Inneren des Steckers zwei Abschirmschalen vorgesehen, welche frontseitig kleine Kontaktnasen enthalten, um sie mit dem metallischen Anschlußteil zu kontaktieren. Diese inneren Abschirmschalen ragen nicht über das eigentliche Steckergehäuse hinaus und sind nur als Abschirmungen im Steckerinneren wirksam.

Der vorliegenden Erfindung liegt die Aufgabe zugrunde in einfacher Weise eine wirkungsvolle Kontaktierung wischen dem Gehäuse einerseits und dem Anschlußstecker andererseits herzustellen. Diese Aufgabe wird bei einer geschirmten Anschlußeinrichtung der eingangs genannten Art erfindungsgemäß dadurch gelöst, daß das quaderförmige Anschlußteil aus Isoliermaterial besteht, daß am Anschlußstecker eine an die Zugentlastungsvorrichtung angeformte Blechlasche vorgesehen ist, die an der Breitseite des quaderförmigen Anschlußteils auf dessen in das Gehäuse hineinragender Oberfläche federnd aufliegend angeordnet ist.

Es genügt somit bei der Erfindung bei der Zugentlastungsvorrichtung zusätzlich eine einfache Blechlasche mit einzuformen, also praktisch nur dieses Blechteil etwas größer auszubilden. Dadurch daß diese in das Gehäuse hineinragende Blechlasche federnd auf dem Anschlußteil aufliegt, ergibt sie eine gute Kontaktierung. Durch die geringen Abmessungen der Blechlasche sind zusätzliche Aussparungen oder dergleichen im Bereich des Gehäuses im allgemeinen nicht erforderlich, weil die Wandstärke in der Blechlasche unterhalb der üblichen Toleranzen der Steckverbindung gehalten werden kann und so ohne zusätzliche Maßnahmen ihren Platz findet. Beim Aufstecken auf das Gehäuse gleitet die federnde Blechlasche auf der leitenden Innenseite des Gehäuses, wobei wegen der Anordnung an der Breitseite des rechteckigen Anschlußteils die Möglichkeit eröffnet ist, einen großflächigen Schirmübergang herzustellen, obwohl das Anschlußteil selbst aus Isoliermaterial besteht.

Weiterbildungen der Erfindung sind in den Unteransprüchen wiedergegeben.

Die Erfindung und ihre Weiterbildungen werden nachfolgend anhand von Zeichnungen näher erläutert.

Es zeigen:
- Fig. 1: in perspektivischer Darstellung eine aus Stecker und Gehäuse bestehende geschirmte Anschlußeinrichtung mit herausgezogenen Stecker,
- Fig. 2: die Anschlußeinrichtung nach Figur 1 mit eingeführtem Stecker und
- Fig. 3: den Aufbau des Steckers in einer geöffneten Darstellung.

In Figur 1 ist ein geschirmtes Anschlußgehäuse GH schematisch dargestellt, das aus leitendem Material und/oder metallisierten Kunststoff besteht. Dieses Gehäuse GH kann in vielfältiger Weise angeordnet sein, z.B. in einer Wand oder im Boden in einer Anschlußdose untergebracht, in ein Verteilfeld oder ein Gestell eingesetzt usw. An dem Gehäuse GH ist ein Verbindungskabel VC angeschlossen, das geschirmt ist und dessen Schirmung mit dem Gehäuse GH in hier nicht näher dargestellter Weise leitend verbunden ist. Das Gehäuse GH weist zudem mindestens eine Anschlußöffnung SO auf, die für die Aufnahme eines Steckerteils ausgebildet ist. Zur Vereinfachung der Darstellung sind die Anschlußkontakte usw. in der Zeichnung weggelassen; sie befinden sich an der Rückwand der Eintrittsöffnung SO.

Der zugehörige Anschlußstecker AS weist ein leitendes Anschlußgehäuse AG auf, das zweiteilig ausgebildet ist und aus den im wesentlichen gleich aufgebauten Gehäusehälften AG1 und AG2 zusammengesetzt ist. Im einzelnen besteht das Steckergehäuse AG im wesentlichen aus einem in etwa keilförmig sich nach außen hin verjungenden Teil AK und einem quaderförmigen Teil AR, an dem nach vorne herausragend ein ebenfalls quaderförmiges aus Isoliermaterial bestehendes Anschlußteil AT angebracht ist. Dieses Anschlußteil AT ist so dimensioniert, daß es in die Öffnung SO des Gehäuses GH eingeschoben, d.h. in die in Figur 2 gezeigte Position gebracht werden kann.

Auf dem Anschlußteil AT und zwar auf einer von dessen Breitseiten ist eine Blechlasche BL federnd aufliegend angeordnet, deren Einzelheiten näher im Zusammenhang mit Figur 3 erläutert werden. Diese Blechlasche BL streift beim Einschieben in das Gehäuse GH an der Innenwand der Eintrittsöffnung SO an bzw. wird federnd gegen diese gedrückt und stellt somit eine gute Kontaktierung zwischen dem Anschlußstecker AS und dem Gehäuse GH dar. Zugleich bildet die Blechlasche BL eine flächige Abdeckung des quaderförmigen Anschlußteils AT, weil es sich zweckmäßig fast über dessen gesamte Breite und Länge erstreckt. Die Blechlasche BL sollte zweckmäßig mindestens etwa 50 % der Oberfläche des aus dem Anschlußgehäuse AG herausragenden Bereiches des Anschlußteils AT bedecken.

In Figur 3 ist der Anschlußstecker AS im geöffneten Zustand dargestellt und zwar nur das obere Anschlußteil AG2 in einer gegenüber Figur 1 um 180° gedrehten Lage. Dadurch kann in das Innere dieses Teilgehäuses AG2 hineingesehen werden. Ein geschirmtes Anschlußkabel AC ist mit einer in Form eines leitenden Bleches ausgebildeten Zugentlastungs- und Abfangvorrichtung ZV verbunden, wobei die Abschirmung des Anschlußkabels AC durch Entfernen des Außenmantels freigelegt ist und in geeigneter Weise mechanisch und elektrisch mit der Zugentlastungsvorrichtung ZV verbunden ist. Im vorliegenden Beispiel ist angenommen, daß eine Kabelschelle CS verwendet wird. Diese Kabelschelle CS wird über Schrauben SR1, SR2 an der Zugentlastung ZV befestigt, wobei zusätzlich Gegenmuttern MT1 und MT2 (vergleiche Figur 1) an der Außenseite des Gehäuseteils AG2 angebracht sein können. Die so erhaltene (und stets notwendige) Zugentlastungsvorrichtung ZV steht leitend in Verbindung mit dem Gehäuseteil AG2 und dieses wiederum ist leitend mit dem zugehörigen Gehäuseteil AG1 im fertig montierten Zustand verbunden. An die als Blechteil ausgebildete Zugentlastungsvorrichtung ZV ist die bereits im Zusammenhang mit Figur 1 erwähnte Blechlasche BL angeformt, die sich nach außen erstreckt und federnd auf den hier im abgehobenen Zustand dargestellten Anschlußteil AT anliegt. Dieses Anschlußteil AT weist die eigentlichen Steckeinrichtungen auf, an welche die Adern AL1 und AL2 des Anschlußkabels AC angeschlossen sind.

Die Zugentlastungsvorrichtung ZV ist flächig ausgebildet derart, daß sie im wesentlichen die gesamte Breite des Steckerteils AG2 ausfüllt, dadurch ist sie gegen Verdrehung und Verschieben gesichert. Das Blechteil der Zugentlastungsvorrichtung ZV hat zweckmäßig eine Stärke zwischen 0,3 und 0,5 mm. Dadurch ist sichergestellt, daß es auf dem eigentlichen Anschlußteil AT wie aus Figur 1 ersichtlich nicht viel aufträgt und ohne weiteres im Rahmen der üblichen Toleranzen zusätzlich an dem Anschlußteil AT angebracht bzw. auf dieses aufgelegt werden kann derart, daß noch ein Einschieben des Anschlußteils AT in die Einstecköffnung SU des Gehäuses GH möglich ist. Als Material für das Blechteil der Zugentlastungsvorrichtung ZV wird zweckmäßig verzinktes Messingblech oder Neusilber verwendet.

An dem Anschlußstecker AS sind (hier nicht näher dargestellt) Rast- oder Verriegelungseinrichtungen vorgesehen, die seine Lage im eingesteckten Zustand (vergleiche Figur 2) im Gehäuse GH sichern.

Die Erfindung ist in analoger Weise bei Winkelsteckern anwendbar, wobei das Anschlußteil AT etwa senkrecht zu dem eigentlichen Anschlußstecker AS anzuordnen ist. Hierzu weist der mit AR bezeichnete quaderförmige Teil des Anschlußsteckers AS an einer Seite einen in Figur 1 gestrichelt dargestellten Ausschnitt AU auf und das Anschlußteil AT verläuft senkrecht zu der in Figur 1 dargestellten Position nach oben. Die Blechlasche BL wird ebenfalls senkrecht nach oben abgebogen und liegt wiederum federnd an dem Anschlußteil AT an. Auf diese Weise kann ein Winkelstecker hergestellt werden, der eine besonders gedrängte Bauweise aufweist.

## Patentansprüche

1. Geschirmte Anschlußeinrichtung, bei der mindestens ein mit einer Schirmung versehenes Versorgungskabel (VC) innenseitig an ein leitendes Gehäuse (GH) angeschlossen ist, das frontseitig eine Öffnung (SO) für einen zu einem Gerät führenden und mit einem quaderförmigen Anschlußteil (AT) versehenen Anschlußstecker (AS) aufweist, wobei das Anschlußteil (AT) in die Öffnung (SO) einschiebbar ist und wobei der Anschlußstecker (AS) eine leitende Zugentlastungsvorrichtung (ZV) für sein Anschlußkabel (AC) aufweist, welche auch der Abfangung der Schirmung dient,
**dadurch gekennzeichnet,**
daß das quaderförmige Anschlußteil (AT) aus Isoliermaterial besteht, daß am Anschlußstecker (AS) eine an die Zugentlastungsvorrichtung (ZV) angeformte Blechlasche (BL) vorgesehen ist, die an der Breitseite des quaderförmigen Anschlußteils (AT) auf dessen in das Gehäuse (GH) hineinragender Oberfläche federnd aufliegend angeordnet ist.

2. Geschirmte Anschlußeinrichtung nach Anspruch 1,
**dadurch gekennzeichnet,**
daß die an die Zugentlastungsvorrichtung (ZV) angeformte Blechlasche (BL) eine Stärke zwischen 0,3 und 0,5 mm aufweist.

3. Geschirmte Anschlußeinrichtung nach einem der vorhergehenden Ansprüche,
**dadurch gekennzeichnet,**
die an die Zugentlastungsvorrichtung (ZV) angeformte Blechlasche (BL) aus verzinktem Messing- oder Neusilber-Material besteht.

4. Geschirmte Anschlußeinrichtung nach einem der vorhergehenden Ansprüche,
**dadurch gekennzeichnet,**
daß für einen Winkelstecker die Blechlasche (BL) an der Zugentlastungsvorrichtung (ZV) in gewinkelter Form angebracht ist und an dem ebenfalls rechtwinklig zum Anschlußstecker (AS) verlaufenden Anschlußteil (AT) federnd anliegt.

5. Geschirmte Anschlußeinrichtung nach einem der vorhergehenden Ansprüche,
**dadurch gekennzeichnet,**
daß die Zugentlastungsvorrichtung (ZV) sich im wesentlichen über die gesamte Breite des Anschlußsteckers (AS) bis zu dessen Seitenwänden erstreckt.

6. Geschirmte Anschlußeinrichtung nach einem der vorhergehenden Ansprüche,
**dadurch gekennzeichnet,**
daß die Blechlasche die Breitseite (BL) des aus dem Anschlußstecker (AS) herausragenden Anschlußteils (AT) mindestens zu 50 % bedeckt.

## Claims

1. Screened connecting device, in which at least one supply cable (VC), which is provided with a screen, is connected internally to a conductive housing (GH) which has at the front an opening (SO) for a connecting plug (AS) which leads to a device and is provided with a cuboid connecting part (AT), it being possible to insert the connecting part (AT) into the opening (SO) and the connecting plug (AS) having a conductive strain-relief apparatus (ZV) for its connecting cable (AC), which strain-relief apparatus is also used to hold the screen, characterized in that the cuboid connecting part (AT) is made of insulating material, in that a sheet-metal lug (BL) is provided on the connecting plug (AS), is integrally formed on the strain-relief apparatus (ZV) and is arranged on the breadth side of the cuboid connecting part (AT) such that it rests in a sprung manner on the surface of the latter projecting into the housing (GH).

2. Screened connecting device according to Claim 1, characterized in that the sheet-metal lug (BL), which is integrally formed on the strain-relief apparatus (ZV), has a thickness of between 0.3 and 0.5 mm.

3. Screened connecting device according to one of the preceding claims, characterized in that the sheet-metal lug (BL), which is integrally formed on the strain-relief apparatus (ZV), is made of zinc-plated brass or nickel-silver material.

4. Screened connecting device according to one of the preceding claims, characterized in that, for an angled plug, the sheet-metal lug (BL) is fitted on the strain-relief apparatus (ZV) in an angled form and rests in a sprung manner on the connecting part (AT), which likewise runs at right angles to the connecting plug (AS).

5. Screened connecting device according to one of the preceding claims, characterized in that the strain relief apparatus (ZV) extends essentially over the entire width of the connecting plug (AS), as far as its side walls.

6. Screened connecting device according to one of the preceding claims, characterized in that the sheet-metal lug covers at least 50 % of the breadth side (BL) of the connecting part (AT) projecting out of the connecting plug (AS).

## Revendications

1. Dispositif de connexion blindé, dans lequel au moins un câble d'alimentation (VC), muni d'un blindage, est intérieurement raccordé à un boîtier conducteur (GH) présentant, frontalement, un orifice (SO) pour une fiche de raccordement (AS) menant à un appareil et pourvue d'une partie rectangulaire de raccordement (AT), la partie de raccordement (AT) pouvant être insérée dans l'orifice (SO) et la fiche de raccordement (AS) comportant, pour son câble de raccordement (AC), un dispositif conducteur (ZV) de soulagement en traction qui sert également à recevoir le blindage,
caractérisé
par le fait que la partie rectangulaire de raccordement (AT) est constituée d'un matériau isolant ; et par le fait qu'une languette (BL) en tôle, prévue sur la fiche de raccordement (AS) et faisant corps avec le dispositif (ZV) de soulagement en traction, est disposée élastiquement à plat sur le grand côté de la partie rectangulaire de raccordement (AT), sur la surface de cette dernière qui pénètre dans le boîtier (GH).

2. Dispositif de connexion blindé selon la revendication 1,
caractérisé par le fait
que la languette (BL) en tôle, faisant corps avec le dispositif (ZV) de soulagement en traction, possède une épaisseur comprise entre 0,3 et 0,5 mm.

3. Dispositif de connexion blindé selon l'une des revendications précédentes,
caractérisé par le fait
que la languette (BL) en tôle, faisant corps avec le dispositif (ZV) de soulagement en traction, consiste en un matériau du type laiton ou argentan zingué.

4. Dispositif de connexion blindé selon l'une des revendications précédentes,
caractérisé par le fait
que, pour une fiche coudée, la languette (BL) en tôle est ménagée sous une forme coudée sur le dispositif (ZV) de soulagement en traction et est appliquée, élastiquement, sur la partie de raccordement (AT) s'étendant pareillement à angle droit vis-à-vis de la fiche de raccordement (AS).

5. Dispositif de connexion blindé selon l'une des revendications précédentes,
caractérisé par le fait
que le dispositif (ZV) de soulagement en traction s'étend, pour l'essentiel, sur toute la largeur de la fiche de raccordement (AS), jusqu'aux parois latérales de celle-ci.

6. Dispositif de connexion blindé selon l'une des revendications précédentes,
caractérisé par le fait
que la languette (BL) en tôle recouvre, pour au moins 50 %, le grand côté de la partie de raccordement (AT), qui dépasse au-delà de la fiche de raccordement (AS).
